# EUROPÄISCHE PATENTSCHRIFT

(11) **EP 1 205 952 B1**
(45) Veröffentlichungstag und Bekanntmachung des Hinweises auf die Patenterteilung: **07.05.2008**
(21) Anmeldenummer: 01122903.6
(22) Anmeldetag: 25.09.2001
(51) Int. Cl.: H01H 9/00

(54) **Lastumschalter für einen Stufenschalter**
Load switch for a step switch
Commutateur de réglage en charge pour commutateur à gradins

(30) Priorität: 09.11.2000 DE 10055406
(43) Veröffentlichungstag der Anmeldung: 15.05.2002
(73) Patentinhaber: Maschinenfabrik Reinhausen GmbH, 93059 Regensburg (DE)
(72) Erfinder: Kloth, Günter, Dipl.-Ing. (FH), 93342 Saal (DE)

(56) Entgegenhaltungen:
- EP-A- 0 424 631
- DE-A- 2 529 381
- DE-A- 3 627 028
- FR-A- 901 313
- GB-A- 1 241 232
- Maschinenfabrik Reinhausen: Stufenschalter Typ R und RM, Technische Daten, Druckvermerk VK 30/95 de - 0795/1000 XP002286633
- Maschinenfabrik Reinhausen: Stufenschalter Typ R und RM, Inspektionsanleitung, Druckvermerk IA 126/01 de - 0896/500 XP002286634

## Beschreibung

Die Erfindung betrifft einen Lastumschalter für einen Stufenschalter mit den Merkmalen des ersten Patentanspruches. Ein solcher Lastumschalter ist aus den Druckschriften "Stufenschalter Typ R und RM - Inspektionsanleitung" sowie "Stufenschalter Typ R und RM - Technische Daten" der Anmelderin bekannt.

Stufenschalter dienen bekanntermaßen zur unterbrechungslosen Umschaltung zwischen verschiedenen Wicklungsanzapfungen eines Stufentransformators und damit zur Spannungsregelung. Sie bestehen üblicherweise aus einem Wähler zur leistungslosen Vorwahl derjenigen Wicklungsanzapfung des Stufentransformators, auf die umgeschaltet werden soll, sowie einem Lastumschalter zur eigentlichen unterbrechungslosen Umschaltung von der bisher geschalteten Wicklungsanzapfung auf die neue, vorgewählte Wicklungsanzapfung. Der Lastumschalter besitzt dazu die für eine solche unterbrechungslose, schnelle Umschaltung erforderlichen Bauteile, insbesondere einen Kraftspeicher, Schaltkontakte - dies können mechanische Schaltkontakte, Vakuumschaltzellen oder auch Thyristoren sein -, sowie Mittel zur Betätigung der Schaltkontakte in einer vorgegebenen Schaltsequenz bei jedem Umschaltvorgang.

Der bekannte Lastumschalter besitzt ein eigenes Ölgefäß, üblicherweise in Form eines geschlossenen Isolierstoffzylinders, in dem sich, getrennt vom umgebenden Öl des Transformators, alle genannten Bauteile befinden. Unterhalb des Lastumschalters ist der Wähler angeordnet, der sich im Transformatorenöl befindet. Alle Bauteile bzw. Elemente des Lastumschalters sind innerhalb des separaten Ölgefäßes als kompletter Lastumschalter-Einsatz konzipiert, der vollständig aus dem Ölgefäß nach oben herausgezogen werden kann, etwa zu Inspektionen oder zur Wartung, ohne dass der gesamte Stufenschalter aus dem Transformatorenkessel, in dem er montiert ist, entfernt werden müsste. Der bekannte Lastumschalter-Einsatz besitzt in seinem oberen Bereich einen Tragzylinder aus Isolierstoff, der sich im eingebauten Zustand konzentrisch innerhalb des eigenen Ölgefäßes erstreckt. Den oberen Abschluss des Tragzylinders bildet eine Tragplatte. Unten am Tragzylinder sind die weiter oben beschriebenen Baugruppen des Lastumschalters angehängt, nämlich der Kraftspeicher, darunter die zu betätigenden Schaltkontakte, wieder darunter auf bekannte Weise Überschaltwiderstände bzw. Varistoren.

Die Tragplatte des Tragzylinders ist im montierten Zustand in einen korrespondierenden Flansch am Stufenschalterkopf eingehängt; nach oben erfolgt ein Abschluss durch den Stufenschalterdeckel. D. h., dass der Lastumschalter-Einsatz des bekannten Lastumschalters vollständig an der Tragplatte des Tragzylinders hängt und mit dieser am beschriebenen Flansch des Stufenschalterkopfes befestigt ist. Zentrisch längs durch den Lastumschalter-Einsatz erstreckt sich auf bekannte Weise die Antriebswelle, die den Kraftspeicher des Lastumschalters betätigt, weiterhin nach unten bis in den angehängten Wähler verläuft und dort auf bekannte Weise die Wählerkontakte betätigt.

Zur Demontage des Lastumschalter-Einsatzes, d. h. zum beschriebenen Herausziehen aus dem separaten Ölgefäß, wird zunächst der Deckel des Stufenschalters abgebaut, dann werden die Befestigungsschrauben gelöst, mit denen die Tragplatte am Flansch befestigt ist, und danach kann der komplette Lastumschalter-Einsatz an für diesen Zweck vorgesehenen Ösen an der Tragplatte herausgehoben werden. Der beschriebene Tragzylinder ist also ein wichtiges Bauteil des bekannten Lastumschalters, da der gesamte Lastumschalter-Einsatz an diesem Tragzylinder hängt.

Diese bekannte Anordnung besitzt jedoch verschiedene Nachteile. Zunächst einmal ist sie aufwändig und teuer, da es sich bei dem Tragzylinder um ein relativ anspruchsvolles Isolierstoffteil, üblicherweise aus GFK, mit hoher mechanischer als auch elektrischer Festigkeit handeln muss. Weiterhin ergeben sich durch diesen zusätzlichen Tragzylinder elektrische Spannungsprobleme. Schließlich erfordert die bekannte Anordnung auch relativ viel Platz, da, wie oben bereits erläutert, der bekannte Lastumschalter zwei separate Isolierstoffzylinder aufweist; zunächst einmal das ihn umgebende geschlossene eigene Ölgefäß, darin im oberen Bereich der beschriebene Tragzylinder.

Aus der DE 36 27 028 A ist ein Lastumschalter für einen Stufenschalter bekannt, der ein ihn umgebendes separates Ölgefäß aufweist, in dessen Wandung und diese durchdringend in horizontalen Ebenen für jede zu schaltende elektrische Phase elektrische Anschlusskontakte angeordnet sind. Diese Anschlusskontakte dienen für die Lastableitung einerseits und die beiden Seiten A und B des Lastumschalters, zwischen denen umgeschaltet und die Verbindung zur Lastableitung hergestellt wird. Im Inneren des Ölgefäßes ist ein Lastumschaltereinsatz vorgesehen, der einen Kraftspeicher, elektrische Schaltmittel sowie Überschaltwiderstände aufweist. Im Inneren des Ölgefäßes ist ferner eine waagerecht verlaufende obere Lagerplatte, die als Grundplatte ausgebildet ist, vorgesehen, die alle Bauteile des Lastumschaltereinsatzes trägt. Diese obere Lagerplatte ist an ihrem Umfang kraftschlüssig auf einem tragenden Flansch des Transformatorengehäuses befestigt.

Aus der FR 901313 A ist ein weiterer Stufenschalter bekannt, wobei ein Lastumschaltereinsatz eines Lastumschalters durch die Gegenkontaktstücke formschlüssig als auch kraftschlüssig an den ins Innere des Ölgefäßes reichenden Teilen der Anschlusskontakte befestigt ist. Damit soll eine vereinfachte Montage bzw. Demontage des Lastumschaltereinsatzes erreicht werden.

Aufgabe der Erfindung ist es, die bekannten Stufenschalter weiter zu verbessern und einen gattungsgemäßen Lastumschalter anzugeben, der einfach aufgebaut ist, nur einen geringen Platz erfordert und eine hohe elektrische Festigkeit besitzt.

Diese Aufgabe wird durch einen Lastumschalter mit den Merkmalen des ersten Patentanspruches gelöst. Die Unteransprüche betreffen besonders vorteilhafte Weiterbildungen der Erfindung.

Beim erfindungsgemäßen Lastumschalter ohne Tragzylinder ist auf an sich bekannte Weise eine waagerecht verlaufende obere Lagerplatte vorgesehen, die alle Bauteile des Lastumschaltereinsatzes trägt. Diese obere Lagerplatte ist an ihrem Umfang formschlüssig und/oder kraftschlüssig an den ins Innere des Ölgefäßes reichenden Teilen der Anschlusskontakte befestigt. Nach einem weiteren Merkmal der Erfindung stehen die Anschlusskontakte jeder Phase in montiertem Zustand des Lastumschalters im Inneren des Ölgefäßes mit Dauerhauptkontaktpaaren in Verbindung, wobei jedes Dauerhauptkontaktpaar obere und untere Dauerhauptkontaktträger besitzt, die zur Aufnahme oberer und unterer Dauerhauptkontakt-Kontaktfinger dienen. Nach einem weiteren Merkmal der Erfindung ist die beschriebene obere Lagerplatte an den jeweils oberen Dauerhauptkontaktträgern aller Phasen, die in einer horizontalen Ebene kreisförmig angeordnet sind, befestigt.

Die Erfindung soll nachfolgend beispielhaft an Hand von Zeichnungen näher erläutert werden.

Es zeigen:
- Fig. 1: einen schematischen Längsschnitt durch einen erfindungsgemäßen Lastumschalter, wobei verschiedene - nicht erfindungswesentliche - Bauteile bewusst weggelassen worden sind
- Fig. 2: eine vergrößerte Darstellung des Details "A" aus Figur 1.

Der in Figur 1 dargestellte Lastumschalter besitzt als ihn umgebendes Bauteil auf bekannte Weise ein geschlossenes Ölgefäß 1, in dem das vom Transformatorenöl getrennte Lastumschalteröl zirkuliert. Das Ölgefäß 1 besteht aus einem Isolierstoffzylinder, der oben vom Stufenschalterkopf 2 und unten von einem Ölgefäßboden 3 verschlossen ist. Unterhalb des Ölgefäßbodens 3 ist der - nicht dargestellte - Wähler des Stufenschalters befestigt.

Zentrisch im Inneren des Ölgefäßes 1 verläuft im oberen Bereich senkrecht ein Kupplungsrohr 4. Dieses Kupplungsrohr 4 weist oben einen Kupplungsflansch 5 mit einer Verzahnung 6 auf. Diese steht mit einem nicht dargestellten Getriebe in Verbindung, mittels dessen eine Drehbewegung von einem Motorantrieb o. ä. auf das Kupplungsrohr übertragen wird. Zusätzlich sind bekannte Abschirmungen 7 vorgesehen. Am unteren Teil des Kupplungsrohres 4 ist ein weiterer Kupplungsflansch 8 vorgesehen, der die feste Verbindung zur eigentlichen Antriebswelle 9 herstellt. Diese Antriebswelle 9 verläuft senkrecht durch den gesamten Lastumschalter nach unten.

Es ist eine obere waagerechte Lagerplatte 10 vorgesehen, deren Befestigung später noch näher erläutert werden wird. Auf der oberen Lagerplatte 10 ist ein Stator 11 montiert, der als Kraftspeicherträger wirkt, d. h. die nicht dargestellten Bauteile eines bekannten Kraftspeichers trägt. Dies sind ein von der Drehbewegung der Antriebswelle 9 spannbares Aufzugsteil, ein auslösbarer Abtriebsschlitten und eine durch diesen betätigbare Abtriebswelle zur Betätigung der ebenfalls nicht gezeigten Lastumschalterkontakte. Da solche Kraftspeicher in den verschiedensten Ausführungsformen für den Fachmann geläufig sind, wurden die genannten Einzelteile in der Zeichnung nicht dargestellt. Angedeutet ist lediglich ein Exzenter 12 auf der Antriebswelle 9, der auf bekannte Weise ein Aufzugsteil spannt. Die Antriebswelle 9 ist im Übrigen durch ein Lager 13 im Stator 11 und ein weiteres Lager 14 in der oberen Lagerplatte 10 geführt.

In einem bestimmten vertikalen Abstand ist unterhalb der oberen Lagerplatte 10 eine untere Lagerplatte 15 vorgesehen. Zwischen oberer Lagerplatte 10 und unterer Lagerplatte 15 befinden sich die nicht dargestellten eigentlichen Schaltkontakte des Lastumschalters, die nicht Gegenstand der vorliegenden Erfindung sind. Bei diesen Schaltkontakten kann es sich um mechanische Kontakte, Vakuumschaltzellen, Thyristoren oder auch eine Kombination unterschiedlicher Kontaktarten handeln. Diese werden, abhängig von der jeweils zugrundeliegenden Schaltung, in einer vorbestimmten Schaltsequenz nach Auslösung des Kraftspeichers betätigt.

Dargestellt in der Figur 1 sind jedoch die Dauerhauptkontaktpaare, die sich, jeweils um 120 Grad gegeneinander versetzt, an der Innenseite des Ölgefäßes befinden. Für jede zu schaltende Phase ist dabei ein Dauerhauptkontaktpaar vorgesehen, von denen in der Schnittdarstellung allerdings nur zwei gezeigt sind. Jedes Dauerhauptkontaktpaar besteht aus einem oberen Dauerhauptkontaktträger 16 und unteren Dauerhauptkontaktträgern 17. Auf dem oberen Dauerhauptkontaktträger 16 sind jeweils obere Dauerhauptkontakt-Kontaktfinger 18 und auf jedem der beiden unteren Dauerhauptkontaktträger 17 untere Dauerhauptkontakt-Kontaktfinger 19 angeordnet. Die Beschaltung erfolgt jeweils mittels eines beweglichen Dauerhauptkontaktes 20, der sich nacheinander auf den unterschiedlichen Dauerhauptkontakt-Kontaktfingern abwälzt. Diese Dauerhauptkontaktpaare stellen im stationären Zustand die elektrische Verbindung zwischen der jeweils geschalteten Seite A oder B des Lastumschalters und der Lastableitung, üblicherweise den Sternpunkt, dar.

In Figur 1 ist der obere Anschlusskontakt 21 für die Lastableitung einer Phase gezeigt. Der Anschlusskontakt 21 steht elektrisch mit den oberen Dauerhauptkontakt-Kontaktfingern 18 in Verbindung. Darunter ist der Anschlusskontakt 22 für die Seite A des Lastumschalters dargestellt. Dieser steht elektrisch mit unteren Dauerhauptkontakt-Kontaktfingern 19 einer Seite in Verbindung. Der weitere Anschlusskontakt für die Seite B liegt in horizontaler Ebene dahinter und ist daher in der Schnittdarstellung nicht zu sehen.

Unterhalb der unteren Lagerplatte 15 befinden sich nicht dargestellte Überschaltwiderstände sowie nur angedeutete Varistoren 23; ihre Funktion ist allgemein bekannt.

Am Ölgefäßboden 3 ist auf bekannt Weise ein Getriebe 24 vorgesehen, das mittels einer in eine Kupplung 25 einführbaren nicht dargestellten weiteren Antriebswelle den Wähler betätigt. An ihrem unteren Ende ist die Verlängerung der Antriebswelle 9 in einem Lager 26 im Ölgefäßboden 3 geführt. Der Vollständigkeit halber sei noch angemerkt, dass sich auch in der unteren Lagerplatte 15 noch ein Lager 27 zur Führung der Antriebswelle befindet.

Jeder der bereits erläuterten oberen Dauerhauptkontaktträger 16 weist erfindungsgemäß einen oberen Zentrierbügel 28 mit einem nach oben gerichteten Arretierungsstift 29 auf. Jeder untere Dauerhauptkontaktträger 17 weist einen unteren Zentrierbügel 30 mit jeweils einem nach oberen gerichteten Zentrierstift 31 auf.

Jeder der Arretierungsstifte 29 korrespondiert erfindungsgemäß mit Arretierungsbohrungen 32 am Umfang der oberen Lagerplatte 10, und jeder der Zentrierstifte 31 korrespondiert mit Zentrieröffnungen 33 am Umfang der unteren Lagerplatte 15.

Die Befestigung des Lastumschaltereinsatzes erfolgt dadurch, dass die obere Lagerplatte 10, an der alle Bauteile angeordnet sind, mit ihren Arretierungsbohrungen 32 in die jeweils korrespondierenden Arretierungsstifte 29 eingeführt wird. Die obere Lagerplatte 10 liegt, formschlüssig fixiert, auf den oberen Zentrierbügeln 28 auf und ist solcherart befestigt. Um das Einführen des Lastumschaltereinsatzes zu erleichtern und ein Verkanten zu vermeiden, erfolgt auf besonders vorteilhafte Weise eine zusätzliche Zentrierung durch die Zentrieröffnungen 33 am Umfang der unteren Lagerplatte 15, in die die korrespondierenden Zentrierstifte 31 eingeführt werden.

Zusammengefasst erfolgt eine Fixierung des vollständigen Lastumschaltereinsatzes also dadurch, dass alle seine Bauteile an der oberen Lagerplatte 10 befestigt sind und diese obere Lagerplatte 10 durch die formschlüssige Verbindung ihrer Arretierungsbohrungen 32 in Arretierungsstifte 29 an festen Anschlusskontakten des Lastumschalters, hier am Anschlusskontakt 21 für die Lastableitung, fixiert sind. Zum Herausheben des vollständigen Lastumschaltereinsatzes sind am oberen Bereich des Kupplungsflansches 5 Aushebeösen 34 vorgesehen.

## Patentansprüche

1. Lastumschalter für einen Stufenschalter,
mit einem ihn umgebenden separaten Ölgefäß(1), in dessen Wandung und diese durchdringend in mindestens einer horizontalen Ebene kreisförmig angeordnet für jede zu schaltende elektrische Phase elektrische Anschlusskontakte (21, 22) für die Lastableitung einerseits und jede der beiden Seiten A und B des Lastumschalters, zwischen denen umgeschaltet und die Verbindung zur Lastableitung hergestellt wird, andererseits, vorgesehen sind,
wobei im Inneren des Ölgefäßes (1) ein Lastumschaltereinsatz vorgesehen ist, der seinerseits einen Kraftspeicher, elektrische Schaltmittel zur Lastumschaltung, Mittel zur Betätigung der elektrischen Schaltmittel sowie Überschaltwiderstände aufweist
und wobei im Inneren des Ölgefäßes (1) eine waagerecht verlaufende obere Lagerplatte (10) vorgesehen ist, die alle Bauteile des Lastumschaltereinsatzes trägt,
**dadurch gekennzeichnet,**
**dass** die obere Lagerplatte (10) an ihrem Umfang formschlüssig und/oder kraftschlüssig an den ins Innere des Ölgefäßes (1) reichenden Teilen der Anschlusskontakte (21) befestigt ist,
**dass** die Anschlusskontakte (21, 22) jeder Phase im Inneren des Ölgefäßes (1) mit Dauerhauptkontaktpaaren in Verbindung stehen, wobei jedes Dauerhauptkontaktpaar zur Aufnahme oberer und unterer Dauerhauptkontakt-Kontaktfinger (18, 19) obere und untere Dauerhauptkontaktträger (16, 17) besitzt
und **dass** die obere Lagerplatte (10) an den jeweils oberen Dauerhauptkontaktträgern (16) aller Phasen, die in einer horizontalen Ebene kreisförmig angeordnet sind, befestigt ist.

2. Lastumschalter nach Anspruch 1,
**dadurch gekennzeichnet,**
**dass** die oberen Dauerhauptkontaktträger (16) jeweils einen oberen Zentrierbügel (28) mit einem nach oben gerichteten Arretierungsstift (29) aufweisen,
**dass** jeder dieser Arretierungsstifte (29) mit jeweils einer Arretierungsbohrung (32) am Umfang der oberen Lagerplatte (10) korrespondiert,
und **dass** die obere Lagerplatte (10) mit ihrer Unterseite auf den oberen Zentrierbügeln (28) lagefixiert aufliegt.

3. Lastumschalter nach Anspruch 2,
**dadurch gekennzeichnet,**
**dass** in einem vertikalen Abstand von der oberen Lagerplatte (10) und parallel zu dieser verlaufend und mit ihr mechanisch fest verbunden eine untere Lagerplatte (15) vorgesehen ist,
**dass** die unteren Dauerhauptkontaktträger (17) jeweils einen unteren Zentrierbügel (30) mit einem jeweils nach oben gerichteten Zentrierstift (31) aufweisen
und **dass** jeder dieser Zentrierstifte (31) mit jeweils einer Zentrieröffnung (33) am Umfang der unteren Lagerplatte (15) korrespondiert, derart, dass eine zusätzliche Fixierung erfolgt.

## Claims

1. Load changeover switch for a tap changer, comprising a separate oil vessel (1), which surrounds it and provided in the wall of which and penetrating this are electrical connecting contacts (21, 22), which are circularly arranged in at least one horizontal plane for each electrical phase to be switched, for the load shunt on the one hand and each of the two sides A and B of the load changeover switch, between which there is switching over and the connection to the load shunt is produced, on the other hand, wherein a load changeover switch insert, which in turn comprises a force store, electrical switching means for load changeover switching, means for actuation of the electrical switching means and switchover resistances, is provided in the interior of the oil vessel (1), and wherein a horizontally extending upper mounting plate (10), which carries all components of the load changeover switch insert, is provided in the interior of the oil vessel (1), **characterised in that** the upper mounting plate (10) is fastened at its circumference in shape-locking and/or force-locking manner to those parts of the connecting contacts (21) which reach into the interior of the oil vessel (1), that the connecting contacts (21, 22) of each phase are connected in the interior of the oil vessel (1) with permanent main contact pairs, wherein each permanent main contact pair has upper and lower permanent main contact carriers (16, 17) for mounting upper and lower permanent main contact contacting fingers (18, 19), and that the upper mounting plate (10) is fastened to the respective permanent main contact carriers (16) of all phases, which are arranged circularly in a horizontal plane.

2. Load changeover switch according to claim 1, **characterised in that** the upper permanent main contact carriers (16) each have an upper centring yoke (28) with an upwardly directed locking pin (29), and each of these locking pins (29) corresponds with a respective locking bore (32) at the circumference of the upper mounting plate (10) and that the upper mounting plate (10) rests in positionally fixed manner by the underside thereof on the upper centring yoke (28).

3. Load changeover switch according to claim 2, **characterised in that** a lower mounting plate (15) is provided at a vertical spacing from the upper mounting plate (10), extends parallel thereto and is mechanically fixedly connected therewith, that the lower permanent main contact carriers (17) each comprise a lower centring yoke (30) with a respective upwardly directed centring pin (31) and that each of these centring pins (31) corresponds with a respective centring opening (33) at the circumference of the lower mounting plate (15) in such a manner that an additional fixing is effected.

## Revendications

1. Commutateur de réglage en charge pour un commutateur à gradins comprenant :
- une cuve à huile (1), distincte qui l'entoure, et dont la paroi comporte des contacts de branchement (21, 22) électriques la traversant, pour chaque phase électrique à commuter, ces contacts étant répartis au moins dans un plan horizontal, en cercle, pour d'une part la sortie de charge et d'autre part chacun des deux côtés A et B du commutateur de réglage en charge commute entre ceux-ci et réalise d'autre part la liaison avec la sortie de charge,
- une garniture de commutateur de réglage en charge étant prévue à l'intérieur de la cuve à huile (1), comportant un accumulateur de force, des moyens de commutation électriques pour la commutation de charge, des moyens pour actionner les moyens de commutation électriques ainsi que des résistances de passage, et
- à l'intérieur de la cuve à huile (1) une plaque de palier (10), supérieure, horizontale, porte tous les éléments de la garniture du commutateur de réglage en charge,
**caractérisé en ce que**
la plaque de palier, supérieure (10) est fixée à sa périphérie, par une liaison par la forme et/ou par la force, aux parties des contacts de branchement (21) venant en saillie à l'intérieur de la cuve à huile (1),
les contacts de branchement (21, 22) de chaque phase étant en liaison à l'intérieur de la cuve à huile (1) avec des paires de contacts principaux permanents,
chacune des paires de contacts principaux permanents ayant un support de contacts principaux permanents, supérieur et inférieur (16, 17), pour recevoir les doigts de contact, supérieurs et inférieur (18, 19), des contacts permanents, et
la plaque de palier supérieure (10) est fixée aux supports de contact permanent principaux (16) supérieurs et respectifs de toutes les phases, répartis en cercle dans un plan horizontal.

2. Commutateur de réglage en charge selon la revendication 1,
**caractérisé en ce que**
les supports de contact permanents principaux supérieurs (16) ont chacun un étrier de centrage supérieur (18) avec une broche de blocage (29) dirigée vers le haut, et **en ce que** chacune de ces broches de blocage (29) correspond respectivement à un perçage de blocage (32) à la périphérie de la plaque de palier, supérieure (10), et
la plaque de palier, supérieure (10) s'appuie par sa face inférieure, de manière bloquée en position, sur l'étrier de centrage supérieur (28).

3. Commutateur de réglage en charge selon la revendication 2,
**caractérisé en ce qu'**
à une distance verticale de la plaque de palier, supérieure (10) et parallèlement à celle-ci, il y a une plaque de palier inférieur (15), reliée mécaniquement de façon solidaire à celle-ci,
les supports de contacts permanents, principaux, inférieurs (17) ont chacun un étrier de centrage inférieur (30) avec une broche de centrage (31) respective dirigée vers le haut et
chacune des broches de centrage (31) correspond respectivement à une ouverture de centrage (33) à la périphérie de la plaque de palier inférieure (13), pour avoir un blocage supplémentaire.
